# FASCICULE DE BREVET EUROPEEN

(11) **EP 3 415 860 B1**
(45) Date de publication et mention de la délivrance du brevet: **16.11.2022**
(21) Numéro de dépôt: 18175386.4
(22) Date de dépôt: 31.05.2018
(51) Int. Cl.: F41H 11/02, F41G 7/22

(54) **PROCEDE DE PREDICTION DE LA TRAJECTOIRED'UN AERONEF HOSTILE NOTAMMENT DANS LE CADRE D'UNE DEFENSE ANTIAERIENNE**
VERFAHREN ZUR VORHERSAGE DER FLUGBAHN EINES FEINDLICHEN LUFTFAHRZEUGS, INSBESONDERE IM RAHMEN EINER LUFTVERTEIDIGUNG
METHOD FOR PREDICTING THE TRAJECTORY OF A HOSTILE AIRCRAFT, PARTICULARLY IN THE CONTEXT OF ANTI-AIR DEFENCE

(30) Priorité: 16.06.2017 FR 1700646
(43) Date de publication de la demande: 19.12.2018
(73) Titulaire: THALES, 92400 Courbevoie (FR)
(72) Inventeur: STOLZ, Pierre, 94828 Rungis Cedex (FR)
(74) Mandataire: Atout PI Laplace

(56) Documents cités:
- EP-A1- 1 610 152
- KR-A- 20160 070 573
- US-A1- 2016 131 455

## Description

La présente invention concerne un procédé de prédiction de la trajectoire d'un aéronef hostile. Elle concerne notamment la défense antiaérienne navale par la prédiction de l'objectif visé par un aéronef hostile attaquant un navire parmi plusieurs possibles, l'aéronef pouvant être par exemple un missile. Plus généralement l'invention s'applique à toutes défenses antiaériennes où il est nécessaire de prévoir la cible attaquée parmi plusieurs.

Un ensemble de navires susceptible d'être attaqué par des aéronefs hostiles est constitué par exemple d'une frégate, d'un bâtiment naval important armé et de plusieurs bâtiments navals importants non nécessairement armés. La frégate est par exemple suivie à une distance d'environ 15 km pour le bâtiment naval armé, les deux bâtiments non armés suivant la frégate de façon plus rapprochée. Le bâtiment important armé a de puissants moyens de défense pour se protéger, c'est par exemple un porte-avions, mais il nécessite néanmoins d'être défendu par une première barrière de défense constituée de la frégate. Cette dernière doit par exemple supprimer 80 % des dangers.

En cas d'attaque aérienne, des systèmes permettent actuellement de prévoir lequel des bâtiments est visé par l'aéronef hostile, ce peut être a priori indifféremment la frégate, le bâtiment important armé ou un des bâtiments importants. Ces systèmes utilisent notamment des radars qui effectuent des mesures échantillonnées de la trajectoire d'un aéronef hostile, par exemple toutes les secondes. A chaque échantillonnage, un vecteur vitesse de l'aéronef est déduit. Une donnée constituée de la position mesurée et de la vitesse de l'aéronef est généralement appelée une piste. Le système de défense utilise la suite des pistes d'un aéronef hostile repéré pour prédire lequel des bâtiments est visé par cet aéronef. Les systèmes actuels présentent encore un taux d'incertitude qui constitue un point faible de leur action de défense antiaérienne.

Le document US 2016/0131455 A1 divulgue une méthode pour déterminer la trajectoire d'un aéronef hostile vers une cible donnée.

Le but de l'invention est notamment de réduire ce taux d'incertitude.

A cet effet, l'invention a pour objet un procédé de prédiction, à un instant donné, de la trajectoire d'un aéronef hostile vis-à-vis de bâtiments, ledit aéronef hostile (H) présente un angle de cap Ψ à l'instant considéré et est situé à une distance *D* d'un point d'objectif prédit qui correspond au bâtiment ayant la plus forte probabilité d'être visé par l'aéronef en fonction des paramètres de vol de ce dernier à l'instant considéré, ou qui est le barycentre des positions des bâtiments susceptibles d'être visés par l'aéronef hostile, pondérés par leur probabilité d'être visés par ce dernier, caractérisé en ce que la trajectoire prédite est définie à partir d'une extrapolation d'un type de trajectoire donné et relie la position de l'aéronef hostile à un point d'impact fictif, le point d'impact fictif étant défini, en fonction du point d'objectif prédit visé par l'aéronef, de façon à réduire la courbure de la trajectoire prédite compte tenu de l'angle de cap Ψ de l'aéronef et de la distance *D* entre l'aéronef et le point d'objectif prédit à l'instant considéré, la trajectoire prédite étant ensuite fournie à des moyens de calcul d'un missile de défense aérienne de façon à déterminer son point d'interception avec l'aéronef hostile sur ladite trajectoire prédite.

L'invention a pour principaux avantages qu'elle s'applique pour contrer de nombreux types d'aéronefs hostiles, qu'elle s'adapte à différents types de trajectoires de ces aéronefs et qu'elle peut s'adapter à des systèmes déjà existants.

D'autres caractéristiques et avantages de l'invention apparaîtront à l'aide de la description qui suit faite en regard des dessins annexés qui représentent :
- la figure 1 : un ensemble de bâtiments navals et un aéronef hostile repérés par leur position ;
- la figure 2 : une succession d'étapes pour un exemple de mise en œuvre possible du procédé selon l'invention ;
- la figure 3 : une décomposition possible d'une première étape du procédé selon l'invention ;
- la figure 4 : une trajectoire possible d'un aéronef hostile ;
- la figure 5 : une loi de probabilité élémentaire fonction de l'angle de cap d'un aéronef hostile ;
- la figure 6 : une évolution possible de vecteurs vitesses d'un aéronef hostile par rapport à un navire donné ;
- la figure 7 : une trajectoire estimée d'un aéronef hostile et la trajectoire réelle de ce dernier ;
- les figures 8 et 9 : une illustration d'une méthode possible pour obtenir un point d'impact fictif fonction d'un objectif visé par un aéronef hostile ;
- la figure 10 : une illustration d'un exemple de loi possible donnant la position du point d'impact fictif précité en fonction de l'angle de cap de l'aéronef ;
- la figure 11 : les trajectoires de la figure 7 ainsi qu'une trajectoire de l'aéronef tenant compte du point d'impact fictif précité.

La figure 1 présente un exemple d'ensemble de bâtiments représentés par leurs points d'emplacement F, C1, C2, HV. Une frégate F devance un bâtiment de haute valeur HV capable de se défendre, un porte-avions par exemple. Une distance d'environ 15 km sépare par exemple la frégate du bâtiment de haute valeur. Deux bâtiments C1, C2, appelés par la suite bâtiments consorts, suivent la frégate. Les bâtiments consorts C1, C2 sont par exemple situés dans une zone circulaire de 6,5 km de rayon centrée sur la frégate F. En cas d'alerte, la frégate ne peut remplir sa mission que si elle connaît ce que vise un aéronef hostile, d'où la nécessité de prédire la cible visée.

La figure 1 présente à un instant donné, par un point H, la position d'un aéronef hostile. A cet instant, deux trajectoires T1, T2 sont par exemple encore possibles. Il est nécessaire néanmoins de prédire le plus tôt possible quelle est la bonne trajectoire. Une fois la bonne trajectoire définie, celle-ci peut être transmise par exemple à un système de lancement de missiles antiaériens. Connaissant cette trajectoire, des moyens de calcul définissent la trajectoire d'un missile de telle sorte que celle-ci rencontre la trajectoire prédite de l'aéronef hostile, le point d'impact entre les deux engins ayant lieu à l'intersection des deux trajectoires. Les aéronefs hostiles sont par exemple des missiles présentant de grandes facilités de manœuvres, notamment pour des virages courts.

La figure 2 illustre des étapes principales pour la mise en œuvre du procédé selon l'invention.

Une première étape 1 prédit un point d'objectif visé par un aéronef repéré, notamment hostile.

Une deuxième étape 2 détermine un point d'impact fictif fonction du point prédit d'objectif visé.

Enfin, une troisième étape 3 détermine une trajectoire de l'aéronef finissant sur le point d'impact fictif précédemment déterminé.

Cette trajectoire est par la suite prise en compte par des moyens antiaériens, un missile par exemple, pour définir un point de rencontre entre ce dernier et l'aéronef hostile à qui est attribuée cette trajectoire, la destruction de l'aéronef hostile se faisant par exemple en ce point de rencontre. Faire appel à un point d'impact fictif pour définir la trajectoire de l'aéronef repéré et non pas faire appel au point d'objectif prédit, améliore en fait les chances de succès de frapper un aéronef hostile. En effet, une fois le point d'objectif de l'aéronef prédit, plusieurs trajectoires sont possibles entre cet aéronef et le point d'objectif prédit. Toutes ces trajectoires ne peuvent pas par exemple être mémorisées par les moyens de calcul associés à un missile antiaérien, ces moyens de calcul définissant notamment à partir d'une trajectoire prédite de l'aéronef le point de rencontre de celui-ci avec le missile. Selon l'invention, une seule trajectoire peut par exemple être mémorisée par les moyens de calcul tandis qu'en jouant sur une des extrémités de cette trajectoire, le point de rencontre calculé sur cette trajectoire peut effectivement correspondre à la rencontre réelle du missile ou de tout autre moyen de défense antiaérienne et de l'aéronef hostile. Un objectif du procédé selon l'invention est donc de fournir au missile antiaérien, à partir d'informations radar et de la position des navires, la position prédite de l'impact entre un aéronef hostile et le missile de façon à favoriser l'interception de l'aéronef hostile.

La figure 3 illustre un exemple de mise en œuvre possible du procédé selon l'invention par deux sous-étapes 11, 12, une première sous-étape 11 de classement des navires potentiellement attaquables suivie d'une deuxième sous-étape de détermination de l'objectif visé.

Un des buts de la première sous-étape 11 est de classer les navires potentiels en fonction de leur probabilité d'être visés par l'aéronef hostile. Les critères pour définir une trajectoire de l'aéronef sont par exemple les suivants :
- l'accélération maximale de l'aéronef hostile ;
- l'alignement de la trajectoire ou du vecteur vitesse de l'aéronef avec la ligne de visée ;
- la distance entre l'hostile et son but ;
- la détection de manœuvre.

Concernant l'accélération maximale de l'aéronef hostile, celui-ci est supposé ne pas pouvoir dépasser une accélération maximale notée Γ max par exemple égale à 10 g, g étant l'accélération de la pesanteur. Cette limitation de l'accélération permet de ne pas prendre en considération les navires trop improbables dans la mesure où l'accélération maximale donne le rayon de courbure minimum de l'aéronef.

Une trajectoire cubique de l'aéronef hostile est par exemple définie dans le plan horizontal (*x*, *y*) par la relation cubique suivante : $y = {ax}^{3} + {bx}^{2} + cx + d$

La figure 4 présente dans le plan (*x*, *y*) la position O d'un bâtiment analysé et la position D d'un aéronef hostile, tous les bâtiments étant analysés successivement. La courbe 41 représente une trajectoire cubique, répondant à la relation (1), pour laquelle la définition des conditions aux limites permet de définir les coefficients de la relation (1). L'aéronef présente un vecteur vitesse *̅V̅*̅ faisant un angle Ψ avec la droite *x* passant par les points O et D précités, tel que la distance OD vaut D.
on a alors : $Ψ = 0,5 a r c sin \left(\frac{2 Γ \left(0\right) D}{3 {V}^{2}}\right)$

Par conséquent, un navire n'est plus atteignable par l'aéronef hostile si l'angle Ψ est supérieur en valeur absolue à l'angle $Ψ max = 0,5 a r c sin \left(\frac{2 Γ max D}{3 {V}^{2}}\right)$ Γ max étant l'accélération maximale de l'aéronef.

Les navires qui ne sont plus atteignables ne sont pas pris en compte dans le classement des navires potentiels.

Concernant l'alignement de la trajectoire ou du vecteur vitesse de l'aéronef avec la ligne de visée, un principe retenu consiste par exemple à associer à un navire une probabilité *Pcap* d'autant plus forte que le cap de la piste de l'aéronef par rapport au bâtiment analysé est faible.

Si le cap de la piste par rapport au bâtiment analysé est noté Ψ, selon le principe retenu précédemment, si Ψ est supérieur à l'angle Ψmax défini par la relation (3) précédente, la probabilité *Pcap* est égale à 0. Si Ψ est compris entre Ψmin et Ψmax, la probabilité décroît linéairement de 1 à 0 comme l'illustre la figure 5, elle vaut 1 quant Ψ est inférieur à Ψ min.

Concernant la distance entre l'aéronef hostile et son but, l'hypothèse est par exemple faite que plus une cible est proche d'un navire, plus celui-ci est susceptible d'être visé.

En notant *Pdis* la probabilité du navire d'être visé par l'aéronef hostile selon le critère distance, *Pdis* est défini par la relation suivante : $Pdis = e - \frac{{d}^{2}}{7}$ avec $d = \frac{D}{Df}$
*D* est la distance de l'aéronef au navire
*Df* est une distance déterminée, par exemple *Df* =5.000*m*

La relation (4) assure alors ainsi une discrimination assez sévère en distance entre 5 km et 15 km.

Concernant la détection de manœuvre, l'objectif est de déterminer quels sont les navires vers lesquels se déroule la manœuvre de l'aéronef hostile. Cette détection repose par exemple sur l'exploitation des résultats d'une régression linéaire sur les dernières positions estimées. Le but de la régression linéaire sur les dernières positions estimées permet de se mettre autant que possible à l'abri d'une erreur d'estimation de la direction prise par l'aéronef hostile. Seule par exemple la fenêtre contenant les quatre dernières positions estimées par le radar multifonctions est considérée.

La figure 6 illustre le critère de détection de manœuvre. Un aéronef hostile H présente successivement trois vecteurs vitesses *̅V̅*̅₁,*̅V̅*̅₂,*̅V̅*̅₃. Plus le vecteur vitesse de l'aéronef s'approche de la droite 61, passant par le navire *Ni* considéré et l'aéronef, plus la probabilité *Pm*, appelée probabilité de manœuvre, augmente. La probabilité de manœuvre dépend par exemple de la position relative des trois derniers vecteurs vitesses *̅V̅*̅₁,*̅V̅*̅₂,*̅V̅*̅₃ par rapport la droite précitée 61, cette probabilité augmentant quand ces vecteurs se rapprochent successivement de la droite, c'est-à-dire que l'angle qu'ils font avec la droite diminue.

Dès qu'un vecteur vitesse *̅V̅*̅₄ franchit la droite, c'est-à-dire que son angle relatif avec celle-ci change de signe, la probabilité *Pm* se fige à 1, c'est-à-dire qu'elle n'intervient plus dans la combinaison avec les autres critères. Pour réduire la sensibilité à des valeurs erronées, la probabilité *Pm* est figée à 1 par exemple après un nombre donné de vecteurs vitesse *̅V̅*̅₄ successifs de l'aéronef situé du même côté de la droite ; ce nombre peut être égal par exemple à 3.

Le classement des navires se fait, en combinant pour chacun d'eux les résultats des trois probabilités précédemment définies *Pcap* , *Pdis* et *Pm.*

Ainsi pour le navire n°i, sa probabilité *Pv*(*i*) d'être visé est égale au produit *Pcap*(*i*), *Pdis*(*i*), *Pm*(*i*)*.*

Les navires sont par exemple classés selon la probabilité $Pv = Pcap \times Pdis \times Pm .$

Pour la deuxième sous-étape 12 de détermination de l'objectif visé, deux possibilités sont par exemple possibles.

La première possibilité consiste simplement à retenir le navire ayant la probabilité d'être visé *Pv* la plus élevée.

La seconde possibilité consiste à réaliser le calcul d'un barycentre à partir de la position de chaque navire pondérée par sa probabilité d'être visé *Pv*, le barycentre calculé étant alors considéré comme le point visé par l'aéronef. Cette seconde solution permet notamment d'éliminer des discontinuités.

Dans le cas de quatre navires potentiels, la position *̅O̅*̅ de l'objectif visé est alors par exemple donné par la relation suivante : $\vec{O} = \frac{{\sum }_{i = 1}^{4} Pv \left(i\right) . \vec{X} \left(i\right)}{{\sum }_{i = 1}^{4} Pv \left(i\right)}$ *̅X̅*̅(*i*) indiquant la position du i^{ème} navire.

Une fois réalisée la première étape 1 de prédiction d'un objectif visé par l'aéronef, la deuxième étape 2 détermine un point d'impact fictif fonction de cet objectif prédit, cet objectif pouvant être par exemple le navire de plus forte probabilité d'être visé ou le barycentre tel que calculé précédemment.

Il a été vu précédemment que la trajectoire d'un hostile a été approximée à bord d'un missile de défense, par exemple, par une trajectoire cubique 41.

Pour *D* et Ψ grands, la courbure de la trajectoire cubique est donc importante. Ainsi, comme l'illustre la figure 7, si l'on se place au début de la manœuvre 72 sur la trajectoire 71 d'un aéronef hostile à une distance d'environ 20 km avec un angle de cap Ψ environ égal à 60°, la trajectoire cubique calculée 73 s'éloigne de façon importante de la trajectoire vraie de l'aéronef.

Néanmoins, si les moyens de calcul du missile de défense antiaérienne ne peuvent extrapoler qu'un seul type de trajectoire, en l'occurrence par exemple une trajectoire cubique, la deuxième étape 2 selon l'invention, permet de rapprocher la trajectoire cubique prédite 73 de la trajectoire réelle, notamment en réduisant sa courbure.

La deuxième étape 2 consiste notamment, à partir de l'objectif visé déterminé lors de l'étape 1, à calculer un point d'impact fictif qui réduit la courbure, en réduisant la distance *D* et l'angle de cap Ψ lorsque ces derniers sont trop importants. La réduction de la courbure de la trajectoire cubique rapproche ainsi cette dernière de la trajectoire réelle.

Le point d'impact fictif est par exemple situé sur le segment de droite compris entre l'objectif visé prédit et la projection orthogonale de cet objectif prédit sur la droite portée par le vecteur vitesse de l'aéronef hostile comme l'illustre la figure 8. L'objectif visé prédit est par exemple soit le navire ayant la plus forte probabilité d'être visé, soit le barycentre des navires pondérés de leurs probabilités d'être visés.

Dans un système d'axes horizontaux perpendiculaires qui ne sont plus orientés comme ceux de la figure 4, la figure 8 représente par un point *P* et un vecteur*̅V̅*̅ , la position et le vecteur vitesse d'un aéronef hostile, le couple (*P*,*̅V̅*̅) étant encore appelé piste comme il a été vu précédemment.

La deuxième étape détermine par exemple un point d'impact fictif I situé sur le segment de droite 81 compris entre la position 0 de l'objectif prédit, situé par exemple au centre du système d'axes *x*, *y*, et la projection orthogonale N de cet objectif sur la droite 82 passant par la position *P* de l'aéronef et portée par son vecteur vitesse *̅V̅*̅ . Ce point d'impact fictif est utilisé comme nouvelle condition aux limites pour définir la trajectoire cubique prédite, partant du fait que cette trajectoire finit en ce point d'impact fictif. L'allure de la courbure est donnée par la relation (5) et la diminution de *D* et Ψ en diminue la courbure. La figure 9 montre que la nouvelle distance *D*' entre l'aéronef et le point d'impact fictif est inférieure à la distance *D* entre l'objectif prédit et l'aéronef. Il en est de même pour les angles de cap Ψ', Ψ.

La position du point d'impact fictif I sur le segment [*ON*] 81, est donné par la relation suivante : $OI = αON$

D'après les caractéristiques de la trajectoire cubique, le coefficient *α* est fonction de la distance *D* et de l'angle de cap Ψ. Ce coefficient *α* peut par exemple être défini en négligeant l'influence de la distance *D*. Cela peut être notamment permis par le fait que les cibles concernées sont par exemple situées entre 5 km et 15 km, dans cette plage de distance seule l'influence de l'angle de cap Ψ étant prépondérante.

La figure 10 illustre par un diagramme un exemple de détermination possible du coefficient *α* représenté en ordonnée en fonction de l'angle de cap Ψ représenté en abscisse.

Aux petits angles Ψ, par exemple pour Ψ<20°, l'utilisation d'un point d'impact *I* ne se justifie par exemple pas. Dans ce cas *α* = 0*, I* = 0. II n'y a pas de point d'impact fictif. Le point d'impact pris en compte est l'objectif visé prédit.

Quand l'angle Ψ est supérieur à 70° par exemple, le coefficient *α* est limité par exemple à 0,5, notamment pour ne pas trop réduire la longueur de la trajectoire cubique. En effet, le temps que met l'aéronef hostile pour parcourir la trajectoire cubique jusqu'au point d'impact fictif doit être suffisamment grand pour permettre à un missile antiaérien de calculer le temps d'interception. Dans ce cas, le point d'impact fictif *I* est situé sur la première moitié du segment [*ON*] en partant de la position *O* de l'objectif visé prédit.

La figure 11 reprend les trajectoires 71, 73 de la figure 7. Une nouvelle trajectoire cubique 101 est calculée dans la troisième étape 3 du procédé selon l'invention en tenant compte d'un point d'impact fictif tel que défini précédemment. Le rayon de courbure de la nouvelle trajectoire cubique 101 ayant nettement diminué par rapport à la première trajectoire cubique 73, cette nouvelle trajectoire cubique s'est considérablement rapprochée de la trajectoire réelle.

La trajectoire 101 ainsi définie est ensuite fournie par exemple à un missile antiaérien dont les moyens de calcul vont déterminer son point d'interception avec l'aéronef sur cette même trajectoire.

La mise en œuvre du procédé selon l'invention a été illustrée pour la défense antiaérienne de navires. Néanmoins, le procédé selon l'invention peut s'appliquer à la défense antiaérienne d'un ensemble de bâtiments terrestres, mobiles ou non.

## Revendications

1. Procédé de prédiction, à un instant donné, de la trajectoire d'un aéronef hostile (H) vis-à-vis de bâtiments (HV, C1, C2, F), ledit aéronef hostile (H) présente un angle de cap Ψ à l'instant considéré et est situé à une distance *D* d'un point d'objectif prédit (*O*) qui correspond au bâtiment (HV, C1, C2, F) ayant la plus forte probabilité d'être visé par l'aéronef (H) en fonction des paramètres de vol de ce dernier à l'instant considéré, ou qui est le barycentre des positions des bâtiments (HV, C1, C2, F) susceptibles d'être visés par l'aéronef hostile (H), pondérés par leur probabilité d'être visés par ce dernier, **caractérisé en ce que** la trajectoire prédite (101) est définie à partir d'une extrapolation d'un type de trajectoire donné et relie la position de l'aéronef hostile à un point d'impact fictif (*I*), le point d'impact fictif étant défini, en fonction du point d'objectif prédit (*O*) visé par l'aéronef (H), de façon à réduire la courbure de la trajectoire prédite compte tenu de l'angle de cap Ψ de l'aéronef et de la distance *D* entre l'aéronef et le point d'objectif prédit (*O*) à l'instant considéré, la trajectoire prédite étant ensuite fournie à des moyens de calcul d'un missile de défense aérienne de façon à déterminer son point d'interception avec l'aéronef hostile (H) sur ladite trajectoire prédite.

2. Procédé selon la revendication 1, **caractérisé en ce qu'**il comprend une première étape (1) de prédiction d'un point d'objectif (*O*) visé par un aéronef, une deuxième étape (2) de détermination d'un point d'impact fictif (*I*) fonction du point d'objectif prédit et une troisième étape (3) de détermination d'une trajectoire (101) finissant sur le point d'impact fictif (*I*).

3. Procédé selon la revendication 2, **caractérisé en ce que** la première étape (1) comporte une première sous-étape (11) de classement des bâtiments (HV, C1, C2, F) en fonction de leur probabilité d'être visés par l'aéronef hostile (H).

4. Procédé selon la revendication 3, **caractérisé en ce que** la probabilité est fonction de l'accélération maximale de l'aéronef hostile (H).

5. Procédé selon l'une quelconque des revendications 3 ou 4, **caractérisé en ce que** la probabilité est fonction de l'angle de cap Ψ de l'aéronef hostile (H) défini par l'angle que fait le vecteur vitesse de l'aéronef avec sa ligne de visée.

6. Procédé selon l'une quelconque des revendications 3 à 5, **caractérisé en ce que** la probabilité est fonction de la distance de l'aéronef hostile (H) au bâtiment (HV, C1, C2, F).

7. Procédé selon l'une quelconque des revendications 3 à 6, **caractérisé en ce que** la probabilité est fonction d'une probabilité de manoeuvre (*Pm*) elle-même fonction de l'évolution du vecteur vitesse par rapport à la droite reliant l'aéronef hostile (H) au bâtiment, la probabilité augmentant quand le vecteur s'approche de cette droite, et restant figée à 1 lorsqu'il franchit la droite

8. Procédé selon la revendication 7, **caractérisé en ce que** la probabilité de manoeuvre (Pm) se fige à 1 après qu'un nombre donné de vecteurs vitesse successifs (*̅V̅*̅₄) soit resté du même côté de la droite.

9. Procédé selon l'une quelconque des revendications précédentes, **caractérisé en ce que** le point d'impact fictif (*I*) est situé sur le segment de droite (81) compris entre le point d'objectif prédit (*O*) et la projection (N) de ce point sur la droite (82) portée par le vecteur vitesse (*̅V̅*̅) de l'aéronef hostile (H).

10. Procédé selon la revendication 9, **caractérisé en ce que** lorsque l'angle de cap Ψ de l'aéronef hostile (H) est grand, le point d'impact fictif (*I*) constitue le milieu du segment (81).

11. Procédé selon l'une quelconque des revendications 9 ou 10, **caractérisé en ce que** l'angle de cap Ψ de l'aéronef hostile (H) est faible, le point d'impact fictif (*I*) est égal au point d'objectif prédit (*O*).

12. Procédé selon l'une quelconque des revendications 9 à 11, **caractérisé en ce que** lorsque l'angle de cap Ψ est compris entre deux angles donnés, la position du point d'impact fictif (*I*) varie du point d'objectif prédit (*O*) pour l'angle de cap Ψ le plus faible, au milieu du segment (61) pour l'angle de cap Ψ le plus élevé.

13. Procédé selon la revendication 12, **caractérisé en ce que** la position du point d'impact fictif (*I*) varie linéairement en fonction de l'angle de cap Ψ.

14. Procédé selon l'une quelconque des revendications 12 à 13, **caractérisé en ce que** la position du point d'impact fictif (*I*) varie pour les angles de cap Ψ variant sensiblement entre 20° et 70°.

15. Procédé selon l'une quelconque des revendications précédentes, **caractérisé en ce que** la trajectoire prédite (101) de l'aéronef est définie par une équation cubique.

16. Procédé selon l'une quelconque des revendications précédentes, **caractérisé en ce que** les bâtiments (HV, C1, C2, F) sont des navires.

## Patentansprüche

1. Verfahren zum Vorhersagen, zu einem gegebenen Zeitpunkt, der Flugbahn eines feindlichen Luftfahrzeugs (H) gegenüber Seefahrzeugen (HV, C1, C2, F), wobei das feindliche Luftfahrzeug (H) zum betrachteten Zeitpunkt einen Kurswinkel Ψ aufweist und sich in einer Entfernung D von einem vorhergesagten Zielpunkt (O) befindet, der dem Seefahrzeug (HV, C1, C2, F) mit der höchsten Wahrscheinlichkeit entspricht, in Abhängigkeit von den Flugparametern des Luftfahrzeugs zu dem betreffenden Zeitpunkt von dem Luftfahrzeug (H) anvisiert zu werden, oder der das Baryzentrum der Positionen der Seefahrzeuge (HV, C1, C2, F) ist, die wahrscheinlich von dem feindlichen Luftfahrzeug (H) anvisiert werden, gewichtet nach ihrer Wahrscheinlichkeit, von diesem anvisiert zu werden, **dadurch gekennzeichnet, dass** die vorhergesagte Flugbahn (101) durch Extrapolation eines gegebenen Flugbahntyps definiert wird und die Position des feindlichen Luftfahrzeugs mit einem fiktiven Aufschlagpunkt (*I*) verbindet, wobei der fiktive Aufschlagpunkt in Abhängigkeit von dem vorhergesagten von dem Luftfahrzeug (H) anvisierten Zielpunkt (*O*) definiert wird, um die Krümmung der vorhergesagten Flugbahn unter Berücksichtigung des Kurswinkels Ψ des Luftfahrzeugs und der Entfernung *D* zwischen dem Luftfahrzeug und dem vorhergesagten Zielpunkt (*O*) zu dem betrachten Zeitpunkt zu reduzieren, wobei die vorhergesagte Flugbahn dann an Mittel zur Berechnung einer Flugabwehrrakete geliefert wird, um ihren Abfangpunkt mit dem feindlichen Luftfahrzeug (H) auf der vorhergesagten Flugbahn zu bestimmen.

2. Verfahren nach Anspruch 1, **dadurch gekennzeichnet, dass** es einen ersten Schritt (1) des Vorhersagens eines von einem Luftfahrzeug anvisierten Zielpunkts (*O*), einen zweiten Schritt (2) des Bestimmens eines fiktiven Aufschlagpunkts (*I*) in Abhängigkeit von dem vorhergesagten Zielpunkt und einen dritten Schritt (3) des Bestimmens einer Flugbahn (101) umfasst, die an dem fiktiven Aufschlagpunkt (*I*) endet.

3. Verfahren nach Anspruch 2, **dadurch gekennzeichnet, dass** der erste Schritt (1) einen ersten Unterschritt (11) des Klassifizierens von Seefahrzeugen (HV, C1, C2, F) in Abhängigkeit von ihrer Wahrscheinlichkeit von dem feindlichen Luftfahrzeug (H) anvisiert zu werden, umfasst.

4. Verfahren nach Anspruch 3, **dadurch gekennzeichnet, dass** die Wahrscheinlichkeit von der maximalen Beschleunigung des feindlichen Luftfahrzeugs (H) abhängt.

5. Verfahren nach einem der Ansprüche 3 oder 4, **dadurch gekennzeichnet, dass** die Wahrscheinlichkeit vom Kurswinkel Ψ des feindlichen Luftfahrzeugs (H) abhängt, der durch den Winkel definiert ist, der durch den Geschwindigkeitsvektor des Luftfahrzeugs mit seiner Visierlinie gebildet wird.

6. Verfahren nach einem der Ansprüche 3 bis 5, **dadurch gekennzeichnet, dass** die Wahrscheinlichkeit von der Entfernung des feindlichen Luftfahrzeugs (H) zum Seefahrzeug (HV, C1, C2, F) abhängt.

7. Verfahren nach einem der Ansprüche 3 bis 6, **dadurch gekennzeichnet, dass** die Wahrscheinlichkeit von einer Manöverwahrscheinlichkeit (*Pm*) abhängig ist, die ihrerseits von der Entwicklung des Geschwindigkeitsvektors in Bezug auf die Gerade abhängig ist, die das feindliche Luftfahrzeug (H) mit dem Seefahrzeug verbindet, wobei die Wahrscheinlichkeit zunimmt, wenn sich der Vektor dieser Geraden nähert, und bei 1 erstarrt, wenn er die Gerade überquert.

8. Verfahren nach Anspruch 7, **dadurch gekennzeichnet, dass** die Manöverwahrscheinlichkeit (*Pm*) bei 1 erstarrt, wenn eine gegebene Anzahl von aufeinander folgenden Geschwindigkeitsvektoren (*̅V̅*̅₄) auf derselben Seite der Geraden geblieben ist.

9. Verfahren nach einem der vorherigen Ansprüche, **dadurch gekennzeichnet, dass** der fiktive Aufschlagpunkt (*I*) auf dem Geradensegment (81) zwischen dem vorhergesagten Zielpunkt (*O*) und der Projektion (N) dieses Punkts auf die Gerade (82) liegt, die durch den Geschwindigkeitsvektor (*̅V̅*̅) des feindlichen Luftfahrzeugs (H) getragen wird.

10. Verfahren nach Anspruch 9, **dadurch gekennzeichnet, dass**, wenn der Kurswinkel Ψ des feindlichen Luftfahrzeugs (H) groß ist, der fiktive Aufschlagpunkt (*I*) die Mitte des Segments (81) bildet.

11. Verfahren nach einem der Ansprüche 9 oder 10, **dadurch gekennzeichnet, dass**, wenn der Kurswinkel Ψ des feindlichen Luftfahrzeugs (H) klein ist, der fiktive Aufschlagpunkt (*I*) gleich dem vorhergesagten Zielpunkt (*O*) ist.

12. Verfahren nach einem der Ansprüche 9 bis 11, **dadurch gekennzeichnet, dass**, wenn der Kurswinkel Ψ zwischen zwei gegebenen Winkeln liegt, die Position des fiktiven Aufschlagpunkts (*I*) vom vorhergesagten Zielpunkt (*O*) für den kleinsten Kurswinkel Ψ bis zur Mitte des Segments (61) für den größten Kurswinkel Ψ variiert.

13. Verfahren nach Anspruch 12, **dadurch gekennzeichnet, dass** die Position des fiktiven Aufschlagpunkts (*I*) linear in Abhängigkeit vom Kurswinkel Ψ variiert.

14. Verfahren nach einem der Ansprüche 12 oder 13, **dadurch gekennzeichnet, dass** die Position des fiktiven Aufschlagpunkts (*I*) bei Kurswinkeln Ψ variiert, die im Wesentlichen zwischen 20° und 70° variieren.

15. Verfahren nach einem der vorherigen Ansprüche, **dadurch gekennzeichnet, dass** die vorhergesagte Flugbahn (101) des Luftfahrzeugs durch eine kubische Gleichung definiert wird.

16. Verfahren nach einem der vorherigen Ansprüche, **dadurch gekennzeichnet, dass** die Seefahrzeuge (HV, C1, C2, F) Schiffe sind.

## Claims

1. A method for predicting, at a given instant, the trajectory of a hostile aircraft (H) with respect to vessels (HV, C1, C2, F), said hostile aircraft (H) having a heading angle Ψ at the considered instant and being located at a distance *D* from a predicted objective point (*O*) that corresponds to the vessel (HV, C1, C2, F) with the highest likelihood of being targeted by the aircraft (H) as a function of the flight parameters of said aircraft at the considered instant or that is the barycentre of the positions of the vessels (HV, C1, C2, F) likely to be targeted by the hostile aircraft (H), weighted by their likelihood of being targeted by said aircraft, **characterised in that** the predicted trajectory (101) is defined on the basis of an extrapolation of a given type of trajectory and connects the position of the hostile aircraft to a fictitious point of impact (*I*), the fictitious point of impact being defined, as a function of the predicted objective point (*O*) targeted by the aircraft (H), so as to reduce the curvature of the predicted trajectory taking into account the heading angle Ψ of the aircraft and the distance *D* between the aircraft and the predicted objective point (*O*) at the considered instant, with the predicted trajectory then being sent to computation means of an air defence missile so as to determine its point of interception with the hostile aircraft (H) on said predicted trajectory.

2. The method according to claim 1, **characterised in that** it comprises a first step (1) of predicting an objective point (*O*) targeted by an aircraft, a second step (2) of determining a fictitious point of impact (*I*) as a function of the predicted objective point and a third step (3) of determining a trajectory (101) ending at the fictitious point of impact (*I*).

3. The method according to claim 2, **characterised in that** the first step (1) comprises a first sub-step (11) of classifying the vessels (HV, C1, C2, F) as a function of their likelihood of being targeted by the hostile aircraft (H).

4. The method according to claim 3, **characterised in that** the likelihood is a function of the maximum acceleration of the hostile aircraft (H).

5. The method according to any one of claims 3 or 4, **characterised in that** the likelihood is a function of the heading angle Ψ of the hostile aircraft (H) defined by the angle formed by the velocity vector of the aircraft with its line of sight.

6. The method according to any one of claims 3 to 5, **characterised in that** the likelihood is a function of the distance from the hostile aircraft (H) to the vessel (HV, C1, C2, F).

7. The method according to any one of claims 3 to 6, **characterised in that** the likelihood is a function of a manoeuvring likelihood (*Pm*), which itself is a function of the evolution of the velocity vector relative to the straight line connecting the hostile aircraft (H) to the vessel, with the likelihood increasing when the vector approaches this straight line, and remaining set at 1 when it crosses the straight line.

8. The method according to claim 7, **characterised in that** the manoeuvring likelihood (*Pm*) sets at 1 after a given number of successive velocity vectors (*̅V̅*̅₄)has remained on the same side of the straight line.

9. The method according to any one of the preceding claims, **characterised in that** the fictitious point of impact (*I*) is located on the straight line segment (81) ranging between the predicted objective point (*O*) and the projection (N) of this point on the straight line (82) covered by the velocity vector (*̅V̅*̅) of the hostile aircraft (H).

10. The method according to claim 9, **characterised in that**, when the heading angle Ψ of the hostile aircraft (H) is large, the fictitious point of impact (*I*) forms the middle of the segment (81).

11. The method according to any one of claims 9 or 10, **characterised in that**, when the heading angle Ψ of the hostile aircraft (H) is small, the fictitious point of impact (*I*) is equal to the predicted objective point (*O*).

12. The method according to any one of claims 9 to 11, **characterised in that**, when the heading angle Ψ ranges between two given angles, the position of the fictitious point of impact (*I*) varies from the predicted objective point (*O*) for the smallest heading angle Ψ to the middle of the segment (61) for the largest heading angle Ψ.

13. The method according to claim 12, **characterised in that** the position of the fictitious point of impact (*I*) varies linearly as a function of the heading angle Ψ.

14. The method according to any one of claims 12 to 13, **characterised in that** the position of the fictitious point of impact (*I*) varies for the heading angles *ψ* that substantially vary between 20° and 70°.

15. The method according to any one of the preceding claims, **characterised in that** the predicted trajectory (101) of the aircraft is defined by a cubic equation.

16. The method according to any one of the preceding claims, **characterised in that** the vessels (HV, C1, C2, F) are ships.
